# EUROPÄISCHE PATENTSCHRIFT

(11) **EP 0 315 753 B1**
(45) Veröffentlichungstag und Bekanntmachung des Hinweises auf die Patenterteilung: **04.04.1990**
(21) Anmeldenummer: 88115054.4
(22) Anmeldetag: 15.09.1988
(51) Int. Cl.: B28B 3/12

(54) **Glätter für die Herstellung von Betondachsteinen**
Doctor blade for manufacturing concrete tiles
Lissoir pour la fabrication de tuiles en béton

(30) Priorität: 12.11.1987 DE 3738361
(43) Veröffentlichungstag der Anmeldung: 17.05.1989
(73) Patentinhaber: Mandt, Werner, Dipl.-Ing., D-2153 Neu Wulmstorf (DE); Kutter, Stefan, Dipl.-Ing., D-2162 Grünendeich (DE)
(72) Erfinder: Mandt, Werner, Dipl.-Ing., D-2153 Neu Wulmstorf (DE); Kutter, Stefan, Dipl.-Ing., D-2162 Grünendeich (DE)
(74) Vertreter: von Raffay, Vincenz, Dipl.-Ing.

(56) Entgegenhaltungen:
- EP-A- 0 035 010
- DD-A- 125 721
- DE-U- 8 307 535
- GB-A- 739 860

## Beschreibung

Die vorliegende Erfindung betrifft ein Profilmundstück nach dem Oberbegriff des Anspruches 1.

Ein Profilmundstück ist aus DE-U 8 307 535 bekannt. Nach der vorbekannten Lehre wurde ein einstückiges Oberteil mit Profil aus Hartmetall geschaffen, um an den prägnanten Stellen dem Verschleiß entgegenzuwirken und eine erheblich längere Standzeit zu erzielen. Die Grundplatte wurde in üblicher Weise aus Stahl gefertigt. Der einstückige Aufbau des profilierten Oberteils hat jedoch erhebliche fertigungstechnische Schwierigkeiten mit sich gebracht, so daß man gezwungen war, mehrere Formteile vorzusehen (vgl. EP-A 35 010, Oberbegriff des Anspruchs 1).

Nachteilig hat sich jedoch beim Arbeiten mit mehreren Formteilen bemerkbar gemacht. daß dann Trennfugen zwischen den Formteilen entstehen, die auf den herzustellenden Betondachpfannen unerwünschte Markierungen hinterlassen.

Der Erfindung liegt deshalb die Aufgabe zugrunde, das eingangs genannte Profilmundstück derart zu verbessern, daß es die oben erwähnten Nachteile vermeidet. Ziel der Erfindung ist es also, ein hochverschleißfestes Profilmundstück mit einem Oberflächenbereich aus Hartmetall zu schaffen, das die Herstellung einer extrem hohen Anzahl einwandfreier Betondachpfannen ohne jegliche Markierung ermöglicht und ggf. einen Teilersatz an besonderen Verschleißpunkten zuläßt.

Diese Aufgabe wird durch das im Anspruch 1 gekennzeichnete Profilmundstück gelöst.

Erfindungsgemäß umfaßt das Oberteil das mehrere Formteile auf der im Materialfluß gesehenen Vorderseite enthält, zusätzlich auf der Rückseite eine einteilige, durchgehende Profilleiste, die ebenfalls auf ihrer Oberseite den Formverlauf der bündig zusammengesetzten Formteile aufweist. Die Formteile und die Profilleiste werden mittels Schrauben und Muttern auf der Grundplatte befestigt. Durch den Einsatz des aus gesintertem Wolframkarbid bestehenden Hartmetalls ist eine hohe Verschleißfestigkeit gewährleistet.

Darüberhinaus ist sichergestellt, daß keine Markierungen auf den Betondachpfannen auftreten, da die einteilige, durchgehende Profilleiste an ihrer freien Kante keine Trennfuge aufweist.

Ein besonderer Vorteil ist es, daß die Profilleiste in der Höhe über Langlöcher verstellbar ist. Da gerade auf der in Materialfluß gesehenen Rückseite der Verschleiß in der Praxis größer ist, kann durch Höherstellen der Profilleiste ein Ausgleich geschaffen werden, ohne daß die Profilleiste teilweise oder als ganzes ersetzt werden muß. Insgesamt gesehen, befriedigt das erfindungsgemäß aufgebaute Profilmundstück sowohl das Bedürfnis der Möglichkeit der Anpassung gewisser Teile an den Verschleiß, als auch die Möglichkeit des Ersatzes von Teilbereichen, die höherem Verschleiß unterliegen.

Im folgenden wird ein bevorzugtes Ausführungsbeispiel der Erfindung anhand der Zeichnung näher erläutert.

Es zeigt:
Fig. 1 eine Querschnittsansicht des erfindungsgemäßen Profilmundstücks; und
Fig. 2 eine Seitenansicht durch das in Fig. 1 gezeigte erfindungsgemäße Profilmundstück.

In den Figuren ist das erfindungsgemäße Profilmundstück allgemein mit 10 bezeichnet. Während des Betriebs wirkt es in einem Extruder (nicht gezeigt) mit einer entsprechend ausgebildeten Profilwalze zusammen, um das aus einem nicht gezeigten Trichter kommende Betonmaterial zu Betondachsteinen zu verarbeiten. Das Oberteil besteht erfindungsgemäß aus mehreren Formteilen 2,3, 4 und 5. Die Anzahl und Größe der Formteile ist nicht kritisch, sondern kann in geeignetem Rahmen beliebig gewählt werden. Im vorliegenden Fall sind die Formteile 2,3,4 und 5 in etwa gleichgroß und auf der in Materialfluß gesehenen Vorderseite angeordnet. Die Formteile 2,3,4 und 5 bestehen aus Hartmetall, während die Grundplatte 6, wie üblich, aus normalem Stahl gebildet ist. Von besonderer erfindungsgemäßer Bedeutung ist die Profilleiste 1, die aus einem Teil besteht und auf der Rückseite der Formteile 2,3,4 und 5 durchgehend ist, d.h. die Profilleiste 1 deckt sämtliche Formteile nach hinten ab und ist bezüglich der Oberfläche an die aneinanderangrenzenden Formteile 2,3,4 und 5 angepaßt. Durch die Einteiligkeit der Profilleiste 1 ist gewährleistet, daß die zwischen den Formteilen 2,3,4 und 5 vorhandenen Trennfugen 7 vor Abzug der Betondachpfanne vom erfindungsgemäßen Profilmundstück 10 aufhören und deshalb keine unerwünschten Markierungen hinterlassen.

Ferner dürfte einleuchten, daß die mehrbelasteten Ecken des Profilmundstücks, nämlich die Formteile 2 und 5, bei Bruch und dergleichen leicht ersetzt werden können, ohne daß das Profilmundstück 10 insgesamt ausgetauscht werden muß.

Die Befestigung der Formteile 2,3,4 und 5 am Stahlträger bzw. der Grundplatte 6 wird durch Schrauben 9 und Muttern 8 vorgenommen. Die Anordnung und Anzahl der Schrauben und Muttern kann in geeignetem Rahmen gewählt werden. Insbesondere können auch zur Befestigung Spannplatten verwendet werden, die winklig zur Grundplatte verlaufende T-Nuten aufweisen.

Ein besonders vorteilhafter Aspekt des erfindungsgemäßen Profilmundstücks 10 ist die Regulierbarkeit der Profilleiste 1 bezüglich ihrer Höhe. Da die Profilleiste 1 stärker abgenutzt wird als die im Materialfluß davor liegenden Formteile, kann die Profilleiste 1 nach einem gewissen Abrieb bzw. Abschliff angehoben werden, wozu die im Langloch verlaufende Schraube vorübergehend gelöst wird.

## Patentansprüche

1. Profilmundstück zur Herstellung von Betondachsteinen mit einem profilaufweisenden Oberteil aus Hartmetall und einer Grundplatte (6), auf der das Oberteil befestigt ist, wobei das Oberteil mehrere Formteile (2,3,4,5) auf der in Materialfluß gesehenen Vorderseite enthält, dadurch gekennzeichnet, daß das Oberteil auf der Rückseite eine einteilige, durchgehende Profilleiste (1) umfaßt, die mittels Schrauben (9) und Muttern (8) auf der Grundplatte (6) befestigt sind.

2. Profilmundstück nach Anspruch 1, dadurch gekennzeichnet, daß die Profilleiste (1) in der Höhe über Langlöcher verstellbar ist.

3. Profilmundstück nach Anspruch 1, dadurch gekennzeichnet, daß vier Formteile vorgesehen sind, die aus feingeschliffenem und funkenerodiertem Hartmetall bestehen.

4. Profilmundstück nach Anspruch 1, dadurch gekennzeichnet, daß die Grundplatte (6) aus Stahl, insbesondere Werkzeugstahl, besteht.

5. Profilmundstück nach Anspruch 1, dadurch gekennzeichnet, daß Spannplatten mit winklig zur Grundplatte (6) verlaufenden T-Nuten zur Befestigung der Formteile vorgesehen sind.

## Claims

1. Profile mouthpiece for producing concrete roof stones with a profile-possessing upper part made from hard metal and a base plate (6) to which is fixed the upper part, in which the latter has several shaped parts (2, 3, 4, 5) on the front side considered in the material flow, characterized in that the upper part on the back comprises a one-part through profile strip (1), fixed by means of screws (9) and nuts (8) to the base plate (6).

2. Profile mouthpiece according to claim 1, characterized in that the height of the profile strip (1) is adjustable by means of elongated holes.

3. Profile mouthpiece according to claim 1, characterized in that four shaped parts are provided, which are made from finely ground spark eroded hard metal.

4. Profile mouthpiece according to claim 1, characterized in that the base plate (6) is made from steel, particularly tool steel.

5. Profile mouthpiece according to claim 1, characterized in that gripping plates with T-slots at an angle to the base plate (6) are provided for fixing the shaped parts.

## Revendications

1. Embouchure profilée pour la fabrication de tuiles en béton, avec une partie supérieure en métal dur présentant un profilé et une plaque de base (6), sur laquelle est fixée la partie supérieure, la partie supérieure comportant plusieurs pièces profilées (2, 3, 4, 5) sur la face avant en se plaçant dans le sens du flux des matériaux, caractérisée en ce que la partie supérieure comprend sur la face arrière une bande profilée (1) continue d'un seul tenant, qui sont fixées sur la plaque de base (6) au moyen de vis et d'écrous (8).

2. Embouchure profilée selon la revendication 1, caractérisée en ce que la bande profilée (1) est réglable en hauteur au moyen de trous ovales.

3. Embouchure profilée selon la revendication 1, caractérisée en ce qu'il est prévu quatre pièces profilées constituée par du métal dur poli et soumis à une électroérosion.

4. Embouchure profilée selon la revendication 1, caractérisée en ce que la plaque de base (6) est constituée en acier, notamment en acier pour outils.

5. Embouchure profilée selon la revendication 1, caractérisée en ce qu'il est prévu des plaques de serrage des rainures en T s'étendant suivant un angle par rapport à la plaque de base (6) pour la fixation des pièces profilées.
